# EUROPÄISCHE PATENTSCHRIFT

(11) **EP 2 117 410 B1**
(45) Veröffentlichungstag und Bekanntmachung des Hinweises auf die Patenterteilung: **27.06.2012**
(21) Anmeldenummer: 08707207.0
(22) Anmeldetag: 23.01.2008
(51) Int. Cl.: A47L 15/42, F04D 15/00

(54) **GESCHIRRSPÜLMASCHINE MIT EINER PUMPENDRUCKSEITIG VORGESEHENEN WASSERWEICHE**
DISHWASHER MACHINE COMPRISING A WATER POINT ON THE PUMP PRESSURE SIDE
LAVE-VAISSELLE COMPORTANT UN EMBRANCHEMENT À EAU PRÉVU CÔTÉ PRESSION DE POMPE

(30) Priorität: 13.02.2007 DE 102007007670
(43) Veröffentlichungstag der Anmeldung: 18.11.2009
(73) Patentinhaber: Miele & Cie. KG, 33332 Gütersloh (DE)
(72) Erfinder: ASSMANN, Walter, 33739 Biefeld (DE); KARA, Seyfettin, 32139 Spenge (DE); MARKS, Volker, 33611 Bielefeld (DE); TIEKÖTTER, Stefan, 33699 Bielefeld (DE); WOLF, Cornelius, 33739 Bielefeld (DE)
(86) Internationale Anmeldenummer: PCT/EP2008/000494
(87) Internationale Veröffentlichungsnummer: WO 2008/098664

(56) Entgegenhaltungen:
- EP-A- 1 502 535
- EP-A- 1 723 888
- WO-A-03/005875
- WO-A-03/053211

## Beschreibung

Die vorliegende Erfindung betrifft eine Geschirrspülmaschine mit Sprüharmen, mit einer Umwälzpumpe, welche durch einen Elektromotor angetrieben ist, und mit einer pumpendruckseitig vorgesehenen Wasserweiche zur Herstellung eines Durchflusses von einem Einlass auf mindestens einen von mehreren wählbaren, den Sprüharmen zugeordneten Auslässen, wobei die Wasserweiche mindestens ein Sperrelement besitzt, welches durch eine Antriebsvorrichtung in mindestens zwei Auslassstellungen positionierbar ist, und wobei die Wasserweiche ein Antriebselement zur Bewegung des Sperrelements besitzt, welches gemeinsam mit dem Elektromotor der Umwälzpumpe angetrieben wird.

Aus der WO 03/005875 A1 ist eine Geschirrspülmaschine bekannt, bei der in einem Spülraum mehrere Sprüharme vorgesehen sind, die über eine Umwälzpumpe mit Reinigungsflüssigkeit versorgt werden. Um nicht gleichzeitig alle Sprüharme mit Flüssigkeit versorgen zu müssen, ist eine Wasserweiche vorgesehen, die dafür sorgt, dass nur ein Teil der Sprüharme in Betrieb ist, so dass der Wasserverbrauch minimiert ist. Bei der WO 03/005875 A1 wird zur Bewegung des Sperrelements ein separater Elektromotor eingesetzt. Zur Lagesensierung und/oder Endlagenabschaltung des Sperrelements ist die Wasserweiche mit mechanischen oder elektrischen Sensoren versehen, welche auf die Programmsteuerung des Gerätes bzw. die Antriebssteuerung wirken. Die Ansteuerung derartiger Wasserweichen erfordert auf der elektronischen Gerätesteuerung einen Schaltausgang zur Steuerung des Antriebs und mindestens einen Eingang zur Signalerfassung eines Positionssensors. Einfach aufgebaute Gerätesteuerungen besitzen in der Regel nicht genügend Schaltausgänge und Signaleingänge, um die bekannten Wasserweichen betreiben zu können.

In der WO 03/005875 A1 ist alternativ eine Ausführungsform beschrieben, bei der der Pumpenmotor, insbesondere das Pumpenlaufrad der Umwälzpumpe, als Antriebsvorrichtung verwendet wird. Aus spültechnischen Gründen ist eine permanent verfahrende Wasserweiche von Nachteil, weil ein zu schneller Wechsel zwischen oberem und unterem Sprüharm das Reinigungsergebnis verschlechtert. In herkömmlichen Waschmaschinen, welche mit einer Wasserweiche mit schaltbarem Antriebsmotor ausgestattet sind, ist ein Wechsel von 30 Sekunden Verweilzeit bei der jeweiligen Sprüharm-Ansteuerung und 5 Sekunden Verfahrzeit üblich.

Aus der EP 1 723 888 A1 ist eine Geschirrspülmaschine bekannt, bei der eine der Umwälzpumpe nachgeordnete Wasserweiche durch eine Turbine angetrieben wird. Turbinen können durch Speisereste verstopfen. Ein weiterer Nachteil entsteht dadurch, dass während der ständigen Wechsel mit verringerter Sprühleistung gespült wird. Hierdurch reduziert sich die Reinigungswirkung.

Es ist Aufgabe der vorliegenden Erfindung eine Geschirrspülmaschine zu schaffen, die einen einfach aufgebauten Wasserweichen-Antrieb besitzt und trotzdem ein zufriedenstellendes Reinigungsergebnis gewährleistet.

Diese Aufgabe wird mit einer Geschirrspülmaschine mit den Merkmalen des Anspruches 1 gelöst.

Erfindungsgemäß wird das Antriebselement gemeinsam mit dem Elektromotor der Umwälzpumpe angetrieben. Dadurch entfällt die Notwendigkeit, für den Antriebsmotor der Wasserweiche einen separaten Steuerausgang und eine Sensorik vorzusehen. Außerdem ist zwischen dem Antriebselement und dem Sperrelement ein Getriebe angeordnet, welches eine kontinuierliche Bewegung des Antriebselementes in eine intermittierende diskontinuierliche Bewegung des Sperrelementes umsetzt. Ein zweckmäßiger Aufbau eines solchen Getriebes beinhaltet ein Sternradgetriebe.

Gemäß einer bevorzugten Ausgestaltung der Erfindung ist das Antriebselement mechanisch an den Elektromotor der Umwälzpumpe gekoppelt. Dadurch wird der elektrische Antrieb der Umwälzpumpe für mehrere Funktionen gleichzeitig genutzt. Es besteht aber auch die Möglichkeit, dass das Antriebselement einen eigenen elektrischen Antrieb besitzt, wobei dieser Antrieb parallel zum Elektromotor der Umwälzpumpe von der Gerätesteuerung gesteuert bestromt wird.

Zur Einsparung von Bauraum und zusätzlichen Bauteilen ist es außerdem vorteilhaft, wie aus der WO 03/005875 A1 bekannt, das Sperrelement in eine Pumpenkammer der Umwälzpumpe zu integrieren.

Die Erfindung wird nachfolgend anhand eines Ausführungsbeispieles mit Bezug auf die beigefügten Zeichnungen näher erläutert. Es zeigen:
- Figur 1: eine schematische Darstellung einer Geschirrspülmaschine mit Umwälzpumpe und integrierter Wasserweiche;
- Figur 2: die Umwälzpumpe der Geschirrspülmaschine nach Figur 1 in perspektivischer Darstellung;
- Figur 3: die geöffnete Umwälzpumpe in der Draufsicht mit der Anordnung des Sperrelements der Wasserweiche in der Pumpenkammer;
- Figur 4: eine perspektivische Ansicht des Sperrelements der Wasserweiche samt Antriebsrad und Sternradgetriebe;
- Figur 5: eine Detailansicht des Getriebes der Figur 4 mit dem Antriebsrad in Außereingriffsstellung;
- Figur 6: eine Detailansicht des Getriebes der Figur 4 mit dem Antriebsrad kurz vor der Eingriffsstellung;
- Figur 7: eine Detailansicht des Getriebes der Figur 4 mit dem Antriebsrad kurz nach der Eingriffsstellung.

Die in Figur 1 dargestellte Geschirrspülmaschine 1 besitzt einen mit 2 bezeichneten Spülbehälter, der im unteren Bereich in einen Sammeltopf 3 mündet. Von dort wird die angesammelte Flüssigkeit über einen Ansaugstutzen 4 einer Umwälzpumpe 5 zugeführt, welche in den Figuren 2 und 3 als Einzelheit dargestellt ist. In dem Spülbehälter 2 sind zwei Geschirrkörbe 6 und 7 und eine Besteckschublade 8 angeordnet, welche zur Halterung des entsprechenden Spülguts dienen. Die in den Zeichnungen nicht dargestellten Besteck- und Geschirrteile werden durch drehbare Sprüharme 9 bis 11, von denen beiden Körben 6 und 7 und der Schublade 8 je einer zugeordnet ist, mit Reinigungsflüssigkeit beregnet. Hierzu besitzt die Umwälzpumpe 5 drei separate Druckstutzen 12 bis 14, die über Sprüharmzuleitungen 15 bis 17 mit dem jeweiligen Sprüharm 9, 10 oder 11 in Verbindung stehen. So wird der dem Unterkorb 6 zugeordnete Sprüharm 9 über den Druckstutzen 12 und der Oberkorb-Sprüharm 10 über den Druckstutzen 13 mit Spül- oder Reinigungsflüssigkeit versorgt. Dem oberen an der Spülraumdecke 2.1 installierten Sprüharm 11 führt der Druckstutzen 14 Flüssigkeit zu.

Für wasser- und energiesparenden Spülbetrieb werden die Sprüharme 9 und 11 im Wechsel zum Sprüharm 10 betrieben. Das Umschalten zwischen den Sprüharmen bewirkt eine Wasserweiche 18, welche wie in Figur 1 angedeutet in die Umwälzpumpe 5 integriert ist. Hierzu ist in der Pumpenkammer 19 ein topfförmiges Sperrelement 20 (siehe Figur 3) angeordnet. Das drehbeweglich gelagerte Sperrelement 20 ist auf seiner zylindrischen Wand 21 mit mehreren Blendenöffnungen 22 und beweglichen Verschlusselementen 23 mit Ventilfunktion versehen. Liegt eine Blendenöffnung 22 vor einem Druckstutzen, wie in der Figur 3 für den Stutzen 13 gezeigt, ist dieser freigeschaltet und der Sprüharm 10 wird mit Flüssigkeit versorgt. Vor den Stutzen 12 und 14 sind jeweils Verschlusselemente 23 angeordnet, damit sind diese Stutzen gesperrt und die entsprechenden Sprüharme 9 und 11 werden nicht mit Flüssigkeit beaufschlagt. Nach 30 Sekunden wird das Sperrelement 20 um ca. 60° gegen den Uhrzeigersinn gedreht, dadurch werden die Stutzen 12 und 14 freigegeben (Blendenöffnungen 22 liegen vor den Stutzen 12 und 14) und Stutzen 13 wird gesperrt (Verschlusselement 23 liegt vor dem Stutzen 13). Die Teildrehung des Sperrelements 20 dauert ca. 5 Sekunden. Dieser Zustand wird wieder für 30 Sekunden gehalten, danach wird das Sperrelement 20 im Uhrzeigersinn in die zuerst beschriebene Stellung zurückgedreht.

Zum Antrieb des Sperrelements 20 besitzt dieses auf einem Teil seines bodenseitigen Randes 24 eine Verzahnung 25 (siehe insbesondere Figur 7), in die ein ebenfalls mit einer Teilverzahnung 26 versehenes Ritzel 27 eingreift (siehe Figur 4). Das Ritzel 27 ist über einen Kurbeltrieb, bestehend aus dem Pleuel 28 und dem Hebel 29, mit dem Abtriebsrad 30 eines Sternradgetriebes verbunden. Das Antriebsrad 31 des Sternradgetriebes wird in dem in Figur 4 dargestellten Ausführungsbeispiel durch einen eigenen elektrischen Antrieb 32 gedreht. Dieser wird parallel zum Elektromotor 33 der Umwälzpumpe 5 von der Gerätesteuerung 34 gesteuert bestromt. Die Steuerung 34 ist in Figur 1 als Kasten symbolisch dargestellt, die parallele Ansteuerung wird durch eine gemeinsame Steuerleitung 35 symbolisiert. Alternativ ist eine in den Zeichnungen nicht dargestellte mechanische Kopplung an den Elektromotor 33 der Umwälzpumpe möglich. Wichtig ist lediglich, dass die Bestromung des Antriebs über einen einzigen Ausgang der Steuerung 34 möglich ist.

Das Antriebsrad 31 des Sternradgetriebes besitzt einen kreisbogenförmigen Führungssteg 36 als Leerlaufstrecke und eine Teilverzahnung 37, auf beiden Seiten flankiert von Fangzapfen 38. Das Abtriebsrad besteht aus Zahnstrecken 39 und Führungsmäulern 40, die sich abwechseln, im gezeigten Ausführungsbeispiel je zwei. Der Übergang von einer Zahnstrecke 39 zu einem Führungsmaul 40 wird auf jeder Seite von einer Fangklaue 41 gebildet, von denen also insgesamt vier vorhanden sind. Unterhalb eines Führungsmauls 40 und damit exzentrisch ist ein Zapfen 42 an das Abtriebsrad 30 angeformt, der in eine Bohrung 43 des Pleuels 28 mit Spiel und deshalb rotierbar eingesteckt ist.

Die Figuren 5 bis 7 zeigen das Antriebsrad 31 des Sternradgetriebes in verschiedenen Positionen. In Figur 5 befindet es sich in Außereingriffsstellung mit dem Abtriebsrad 30, dabei läuft das untere Führungsmaul 40.1 auf dem Führungssteg 36. Das Antriebsrad 31 dreht sich durch den elektrischen Antrieb 32 kontinuierlich im Uhrzeigersinn, wobei die Drehrichtung für die Funktion der gezeigten Anordnung nicht relevant ist. Nachdem das Führungsmaul 40 über den Rand des Führungsstegs 36 geglitten ist (siehe Figur 6), gerät die Fangklaue 41.1 in Eingriff mit dem Fangzapfen 38.1. Durch die weitere Drehung wird die linke Zahnstrecke 39.1 auf die Teilverzahnung 37 gedreht und die Zähne kämmen miteinander. Hieraus entsteht eine Bewegungsphase mit einer Drehbewegung des Abtriebsrads 30, was wiederum den Zapfen samt Pleuel 28 nach unten in die in Figur 7 gezeigte Position bewegt. Das Pleuel 28 schiebt den Hebel 29 aus der 11-Uhr-Position (Figuren 5 und 6) in die 7-Uhr Position und verursacht damit eine Drehung des Ritzels 27. Das Ritzel 27 kämmt mit seinen Zähnen die Zähne des Sperrelements 20 und dreht es um die weiter oben beschriebenen 60° im Uhrzeigersinn. Am Ende des Eingriffs zwischen Zahnstrecke 39.1 und Teilverzahnung 37 greift die Fangklaue 41.2 in den Fangzapfen 38.2 und dreht das obere Führungsmaul 40.2 auf den Führungssteg. Die Bewegungsphase des Abtriebsrads 30 endet damit und das Sperrelement 20 verbleibt für den Zeitraum, in dem das Führungsmaul 40.2 wieder auf dem Führungssteg 36 gleitet, in seiner eingenommenen Position. Am Ende des Führungsstegs 36 wiederholt sich der vorbeschriebene Eingriff der Fangklaue 41 in den Fangzapfen 38 etc., wobei dann das Pleuel 28 samt Hebel 29 wieder nach oben gezogen wird und damit das Sperrelement 20 im Gegenuhrzeigersinn gedreht wird.

## Patentansprüche

1. Geschirrspülmaschine (1) mit Sprüharmen (9 bis 11), mit einer Umwälzpumpe (5), welche durch einen Elektromotor (33) angetrieben ist, und mit einer pumpendruckseitig vorgesehenen Wasserweiche zur Herstellung eines Durchflusses von einem Einlass (4) auf mindestens einen von mehreren wählbaren, den Sprüharmen (9 bis 11) zugeordneten Auslässen (12 bis 14), wobei die Wasserweiche mindestens ein Sperrelement (20) und ein Antriebselement zur Bewegung des mindestens einen Sperrelements (20) besitzt,
welches gemeinsam mit dem Elektromotor (33) der Umwälzpumpe (5) angetrieben wird,
**dadurch gekennzeichnet,**
**dass** zwischen dem Antriebselement und dem Sperrelement (20) ein Getriebe angeordnet ist, welches eine kontinuierliche Bewegung des Antriebselementes in eine diskontinuierliche Bewegung des Sperrelementes (20) umsetzt.

2. Geschirrspülmaschine (1) nach Anspruch 1,
**dadurch gekennzeichnet,**
**dass** das Antriebselement mechanisch an den Elektromotor der Umwälzpumpe gekoppelt ist.

3. Geschirrspülmaschine (1) nach Anspruch 1,
**dadurch gekennzeichnet,**
**dass** das Antriebselement einen eigenen elektrischen Antrieb (32) besitzt, wobei dieser Antrieb (32) parallel zum Elektromotor (33) der Umwälzpumpe von der Gerätesteuerung (35) gesteuert bestromt wird.

4. Geschirrspülmaschine (1) nach einem der Ansprüche 1 bis 3,
**dadurch gekennzeichnet,**
**dass** das Getriebe ein Sternradgetriebe (30, 31) beinhaltet.

5. Geschirrspülmaschine (1) nach einem der Ansprüche 1 bis 4,
**dadurch gekennzeichnet,**
**dass** das Sperrelement (20) in eine Pumpenkammer (19) der Umwälzpumpe (5) integriert ist.

## Claims

1. A dishwasher (1) comprising spray arms (9 through 11), a recirculation pump (5) driven by an electric motor (33), and a water diverter provided on the pressure side of the pump in order to generate a flow leading from an inlet (4) to at least one of a plurality of selectable outlets (12 through 14) associated with the spray arms (9 through 11), the water diverter having at least one blocking element (20) and a drive element which serves to move the at least one blocking element (20) and is driven together with the electric motor (33) of the recirculation pump (5),
wherein a transmission is disposed between the drive element and the blocking element (20) to convert a continuous movement of the drive element into a discontinuous movement of the blocking element (20).

2. The dishwasher (1) as recited in claim 1,
wherein the drive element is mechanically coupled to the electric motor of the recirculation pump.

3. The dishwasher (1) as recited in claim 1,
wherein the drive element has a separate electric drive (32), said drive (32) being energized in parallel with the electric motor (33) of the recirculation pump through the control of the appliance controller (35).

4. The dishwasher (1) as recited in one of claims 1 through 3,
wherein the transmission includes a star-wheel drive (30, 31).

5. The dishwasher (1) as recited in one of claims 1 through 4,
wherein the blocking element (20) is integrated into a chamber (19) of the recirculation pump (5).

## Revendications

1. Lave-vaisselle (1) avec bras de pulvérisation (9 à 11), avec une pompe de recirculation (5) qui est entraînée par un moteur électrique (33), et avec un répartiteur d'eau prévu côté refoulement de pompe et destiné à créer un écoulement à partir d'une entrée (4) sur au moins une de plusieurs sorties (12 à 14) sélectionnables affectées aux bras de pulvérisation (9 à 11), le répartiteur d'eau possédant au moins un élément de blocage (20) et un élément d'entraînement destiné au déplacement de l'élément de blocage (20) au moins au nombre de un qui est entraîné en commun avec le moteur électrique (33) de la pompe de recirculation (5),
**caractérisé en ce que**,
entre l'élément d'entraînement et l'élément de blocage (20), il est disposé une transmission qui convertit un déplacement continu de l'élément d'entraînement en un déplacement discontinu de l'élément de blocage (20).

2. Lave-vaisselle (1) selon la revendication 1,
**caractérisé en ce que**
l'élément d'entraînement est couplé mécaniquement au moteur électrique de la pompe de recirculation.

3. Lave-vaisselle (1) selon la revendication 1,
**caractérisé en ce que**
l'élément d'entraînement possède un propre entraînement (32) électrique, cet entraînement (32) étant alimenté parallèlement au moteur électrique (33) de la pompe de recirculation et commandé par la commande d'appareil (35).

4. Lave-vaisselle (1) selon l'une des revendications 1 à 3,
**caractérisé en ce que**
la transmission contient un train d'engrenages en étoile (30, 31).

5. Lave-vaisselle (1) selon l'une des revendications 1 à 4,
**caractérisé en ce que**
l'élément de blocage (20) est intégré dans une chambre de pompe (19) de la pompe de recirculation (5).
